# EUROPÄISCHE PATENTSCHRIFT

(11) **EP 2 061 353 B1**
(45) Veröffentlichungstag und Bekanntmachung des Hinweises auf die Patenterteilung: **21.08.2019**
(21) Anmeldenummer: 07801146.7
(22) Anmeldetag: 12.07.2007
(51) Int. Cl.: A44B 11/25, A44B 99/00, A45C 13/10

(54) **MAGNETVERSCHLUSS**
MAGNETIC CLOSURE
FERMETURE MAGNÉTIQUE

(30) Priorität: 12.07.2006 DE 102006032522; 05.07.2007 DE 102007031398
(43) Veröffentlichungstag der Anmeldung: 27.05.2009
(73) Patentinhaber: Fidlock GmbH, 30175 Hannover (DE)
(72) Erfinder: FIEDLER, Joachim, 10559 Berlin (DE)
(74) Vertreter: Maikowski & Ninnemann Patentanwälte Partnerschaft mbB
(86) Internationale Anmeldenummer: PCT/DE2007/001240
(87) Internationale Veröffentlichungsnummer: WO 2008/006354

(56) Entgegenhaltungen:
- EP-A- 1 529 459
- US-A- 3 266 112
- US-A1- 2002 000 024
- US-A1- 2004 244 419
- US-B1- 6 182 336

## Beschreibung

Die Erfindung betrifft einen Magnetverschluss zum Verschließen von vorzugsweise Handtaschen und vergleichbaren Gegenständen. Derartige Verschlüsse sind aus dem Stand der Technik zum Beispiel aus der US 2002/0000024 A1 oder der US 2004/0244419 A1 hinreichend bekannt, in denen eine mechanische Verriegelung für einen Magnetverschluss bzw. eine magnetisch unterstützte Verriegelung für eine Verschlussvorrichtung beschrieben werden.

Diese Verschlüsse weisen jedoch eine unbefriedigende Haptik auf, weil auf Grund des stark nichtlinearen Verlaufs der magnetischen Anzugskraft ein Öffnen des Verschlusses von Hand meist nur ruckartig erfolgen kann. Es ist daher ein beständiges Bedürfnis, die Öffnungs- und Schließeigenschaften derartiger Verschlüsse zu verbessern, wobei zusätzlich zu beachten ist, dass Magnetverschlüsse so ausgebildet sein müssen, damit Daten auf Kreditkarten nicht gelöscht werden.

Es besteht daher die Aufgabe der Erfindung darin, einen Magnetverschluss bereitzustellen, der eine zuverlässige Funktion und eine angenehme Haptik aufweist und zudem die auf der Kreditkarte gespeicherten Daten nicht löscht.

Diese Aufgabe wird mit einem Magnetverschluss nach Anspruch 1 gelöst. Ein Magnetverschluss mit zwei Verbindungsmodulen zum Verbinden von zwei Elementen, an denen jeweils eines der Verbindungsmodule befestigbar ist, weist in jedem der Verbindungsmodule wenigstens einen Permanentmagneten auf. Weiterhin ist an jedem Verbindungsmodul ein rohrförmiger Führungsabschnitt angeordnet. Der Begriff rohrförmig ist nicht auf einen kreisförmigen Querschnitt beschränkt ist. Der Querschnitt kann eine frei wählbare symmetrische oder unsymmetrische Form haben. Es kommt lediglich darauf an, dass die Führungsabschnitte ineinander steckbar ausgebildet sind. Die gleichen Bedingungen gelten für rinnenförmige Führungsabschnitte.

Die Permanentmagnete sind am Boden der Führungsabschnitte angeordnet, wobei in dem ersten Führungsabschnitt der Permanentmagnet fest angeordnet ist und in dem zweiten Führungsabschnitt der Permanentmagnet so bewegbar angeordnet ist, dass sich der Permanentmagnet beim Schließen selbsttätig in eine Anzugsposition zu dem anderen Permanentmagneten ausrichtet.

Die Erfindung weist folgende Vorteile auf:
Durch die ineinander steckbaren Führungsabschnitte lässt sich der Verschluss bequem zusammenfügen. Da die Magnete innerhalb der Führungsabschnitte angeordnet sind, kann eine magnetfeldempfindliche Kreditkarte nicht beschädigt werden. Beim Zueinanderziehen der Magnete entsteht für den Menschen ein gewünschtes haptisches Gefühl. Dieses Gefühl vermittelt den Eindruck, dass sich der Verschluss automatisch und sicher schließt. Beim Öffnen entsteht auch ein gewünschtes haptisches Gefühl. Dieses Gefühl vermittelt den Eindruck, dass sich der Verschluss scheinbar von selbst öffnet, da die magnetischen Abstoßungskräfte die Module angenehm weich trennen - im Gegensatz zu dem ruckartigen Öffnen, wie es von den meisten Verschlüssen dieser Art aus dem Stand der Technik bekannt ist. Damit der erfindungsgemäße Magnetverschluss funktioniert, muss eine technische Maßnahme vorgesehen werden, damit die beim Öffnen entstehenden magnetischen Querkräfte aufgefangen werden. Diese Querkräfte werden von den ineinander steckenden Führungsabschnitten aufgenommen. Insofern haben diese Führungsabschnitte eine Doppelfunktion, d. h. sowohl als Abstandshalter für die Kreditkarte, als auch als Widerlager gegen die magnetischen Querkräfte, die beim Öffnen entstehen.

Nach Anspruch 2 weisen die Führungsabschnitte Anschrägungen oder Abrundungen auf, um das Ineinanderstecken zu erleichtern.

Nach Anspruch 3 weisen die Führungsabschnitte ein Spiel auf, um das Ineinanderstecken zu erleichtern.

Nach Anspruch 4 ist neben dem Permanentmagnet wenigstens ein ferromagnetischer Anker so angeordnet, dass im Schließzustand der Permanentmagnet an einem ferromagnetischen Anker anliegt und beim Öffnen die Permanentmagnete in eine Abstoßungsposition bewegbar sind.

Nach Anspruch 5 bestehen die Führungsabschnitte aus ferromagnetischem Material, wodurch eine weitere Abschirmung des Magnetfeldes bewirkt wird, so dass die Gefahr einer Beschädigung von Kreditkarten noch weiter gesenkt wird.

Nach Anspruch 6 haben die Führungsabschnitte einen kreisförmigen Querschnitt. Damit lassen sich besonders einfache Konstruktionen herstellen.

Nach Anspruch 7 ist an dem bewegbaren Magneten eine Rückstellvorrichtung vorgesehen. Diese Rückstellvorrichtung erleichtert die Bedienung des Verschlusses.

Nach Anspruch 8 ist die Rückstellvorrichtung eine mechanische Feder. Diese Ausführungsform ist besonders kostengünstig.

Nach Anspruch 9 ist die Rückstellvorrichtung ein auf Abstoßung gepolter Magnet. Diese Ausführungsform weist eine besonders gute Haptik auf.

Nach Anspruch 10 ist die Rückstellvorrichtung ein Gewicht, das in einer vorbestimmten räumlichen Ausrichtung des Magnetverschlusses auf Grund der Gewichtskraft den bewegbaren Magneten in seine Ausgangsposition drückt. Diese Ausführungsform ist besonders kostengünstig.

Die Erfindung wird nachfolgend an Hand eines Ausführungsbeispiels und anhängenden Zeichnungen näher erläutert:
- Fig. 1: zeigt eine Explosionsdarstellung einer ersten Ausführungsform der Erfindung.
- Fig. 2: zeigt die Ausführungsform nach Fig. 1 in der Schnittansicht
- Fig. 3: zeigt die Ausführungsform nach Fig. 1 in der Schnittansicht mit einer Federrückstellung.
- Fig. 4: zeigt die Ausführungsform nach Fig. 1 in der Schnittansicht mit einer Magnetkraftrückstellung.
- Fig. 5: zeigt die Ausführungsform nach Fig. 1 in der Schnittansicht mit einer Gewichtskraftrückstellung.
- Fig. 6: zeigt eine nicht beanspruchte zweite Ausführungsform der Erfindung.

Ausgehend von Fig. 1 und 2 weist die Erfindung ein verpolbares Magnetsystem auf, das bei Drehung durch Magnetkraft schließt oder öffnet. Erfindungsgemäß sind die Magnete am Boden rohrförmiger Führungsabschnitte angeordnet. In der Schnittdarstellung sind die Magnete mit N und S gekennzeichnet. In der Position c stehen sich gleichnamige Pole gegenüber, so dass sich der Verschluss von selbst öffnet, d. h. das Oberteil wird in Pfeilrichtung abgestoßen. Es ist aus den Zeichnungen entnehmbar, dass in der Position a die Magnete in einem Abstand x von der Oberkante der rohrförmigen Führungsabschnitte versenkt sind. Dieser Abstand ist so bemessen, dass Kreditkarten nicht beschädigt werden. Weiterhin ist entnehmbar, dass die Führungsabschnitte an ihren Oberkanten leicht gerundet sind, so dass sie gut ineinander passen. Wenn der Magnetverschluss verschlossen ist, liegen die rohrförmige Führungsabschnitte in entsprechenden Ausnehmungen des jeweiligen Gegenstücks, damit die sich anziehenden Magnete dicht beieinander liegen können.

Fig. 3 zeigt die Ausführungsform nach Fig. 1 in der Schnittansicht mit einer Federrückstellung, die mittels einer Rückstellfeder RF bewirkt wird, um den Verschluss in seine Ausgangslage zurückzustellen.

Fig. 4 zeigt die Ausführungsform nach Fig. 1 in der Schnittansicht mit einer Magnetrückstellung, die mittels Rückstellmagnete bewirkt wird, um den Verschluss in seine Ausgangslage zurückzustellen.

Fig. 5 zeigt die Ausführungsform nach Fig. 1 in der Schnittansicht mit einer gravimetrischen Rückstellung, die mittels eines Gewichts bewirkt wird, um den Verschluss in seine Ausgangslage zurückzustellen. Diese Ausführungsform wird dort angewendet, wo eine definierte räumliche Einbaulage gegeben ist, wie z. B. an einem Schrank.

Die Fig. 6 zeigt einen Verschluss mit einer geradlinigen Öffnungsbewegung. Die Fig. 6a zeigt eine perspektivische Ansicht der wesentlichen Bestandteile. Der Verschluss besteht aus den Verbindungsmodulen 1 und 2, die an der Tasche befestigt werden. Grundsätzlich kann die Befestigung auf verschiedene Art und Weise erfolgen, z. B. durch Annähen, Kleben, Vernieten oder Verschrauben. Auf die Art der Befestigungsmöglichkeiten wird in den nachfolgenden Ausführungsformen nicht weiter hingewiesen, da dem Fachmann klar ist, wie derartige Produkte befestigt werden. Das Verbindungsmodul 1 ist als Stecker mit einem sich längs erstreckenden keilförmigen Steckabschnitt 11 ausgebildet. In dem Steckabschnitt 11 ist ein feststehendes Sperrstück 5 mit einer Lücke 6 ausgebildet. Das Federverriegelungselement 9 ist separat dargestellt und wird in die Federverriegelungselement- Aufnahme-Öffnung 12 in Pfeilrichtung eingesetzt. Die Magnete sind in den nächsten Ansichten gezeigt.

Die Fig. 6b zeigt zwei Schnittansichten A-A, aus denen ersichtlich ist, wie sich die beiden Verbindungsmodule verriegeln. In der Schnittansicht A-A-1 liegt das Federverriegelungselement 9 an dem Sperrstück 5 auf. Das entspricht der Funktionsphase in Fig. 1b. In der Schnittansicht A-A-2 ist das Federverriegelungselement 9 bereits zurückgebogen. Das entspricht der Funktionsphase in Fig. 1c.

Aus dem Längsschnitt B - B ist die Lage der Magneten und Anker aus ferromagnetischem Material erkennbar. Dem Fachmann ist klar, dass die Anker 8 ebenfalls Magnete sein können. Die Lage der Magnete und der Anker ist vom Fachmann so zu bestimmen, dass sich in der dargestellten Schnittansicht B- B die beiden Verbindungsmodul aneinanderziehen, d. h. es müssen entweder zwei sich anziehende Magnete oder ein Magnet und ein Anker sich gegenüber stehen. Wenn z. B. den Magnete 4a und 4b ebenfalls Magnetanker 8a und 8b anziehend gegenüber stehen, dann sind die Magnete 4 und die Magnetanker 8 ungleichnamig gepolt. Wenn die Magnete 4 und die Magnetanker 8 zueinander verschoben werden, dann stehen sich zwei gleichnamige Magnetpole gegenüber, die eine Abstoßung bewirken, was beim Trennen der Verbindungsmodule beschrieben wird.

Die Fig. 6c zeigt die gleiche Darstellung wie Fig. 6b, jedoch ist aus der Schnittansicht A-A erkennbar, dass das Federverriegelungselement 9 mit dem Sperrstück 5 verriegelt ist. Somit ist die Verbindung geschlossen. Es ist zu erwähnen, dass sich das Federverriegelungselement 9 in dem Abstützbereich 13 vollflächig abstützt und bei Belastung der Verbindungskonstruktion fast ausschließlich auf Druck belastet wird, wodurch eine sehr hohe Stabilität der Verbindungskonstruktion entsteht.

Die Fig. 6d zeigt die Öffnungsphase, bei der das Verbindungsmodul 2 nach links verschoben ist. Damit liegt das Federverriegelungselement 9 in der Lücke 6 und ist somit nicht mehr in Eingriff. Gleichzeitig wurde durch die Verschiebung des Moduls 2 auch die Magnet-Anker-Konstruktion 4/8 verschoben. In dieser Fig. 6d ist gezeigt, dass hinter den Magneten noch Magnetleitplatten angeordnet sind, Diese dienen in diesem Beispiel zur verbesserten Ausnutzung der Magnetkraft durch den Kurzschluss der hinten austretenden magnetischen Feldern und schirmen den Tascheninhalt wie z.B. Kreditkarten gegen unerwünschte Magnetfelder ab.

Aus den Zeichnungen ist ebenfalls entnehmbar, dass die Magnete versenkt angeordnet sind und die Führungsabschnitte so ausgebildet sind, dass die Verschlusshälften gut zusammenfügbar sind.

## Patentansprüche

1. Magnetverschluss mit zwei Verbindungsmodulen zum Verbinden von zwei Elementen, an denen jeweils eines der Verbindungsmodule befestigbar ist, wobei in jedem der Verbindungsmodule wenigstens ein Permanentmagnet (A,B,C,D) angeordnet ist und wobei die magnetische Anziehung zwischen den Verbindungsmodulen durch Verdrehen zueinander wenigstens geschwächt wird, **dadurch gekennzeichnet, dass**
- jedes Verbindungsmodul einen rohrförmigen Führungsabschnitt aufweist, wobei die Führungsabschnitte ineinander steckbar ausgebildet sind und bei verschlossenem Magnetverschluss in einer zugeordneten Ausnehmung des jeweils anderen Verbindungsmoduls liegen, und
- der wenigstens eine Permanentmagnet (A,B,C,D) am Boden des Führungsabschnitts des jeweiligen Verbindungsmoduls angeordnet ist, wobei in dem ersten Führungsabschnitt der wenigstens eine Permanentmagnet (C,D) fest angeordnet ist und in dem zweiten Führungsabschnitt der wenigstens eine Permanentmagnet (A,B) so bewegbar angeordnet ist, dass sich der Permanentmagnet (A,B) beim Schließen selbsttätig in eine Anzugsposition zu dem anderen Permanentmagneten (C,D) ausrichtet.

2. Magnetverschluss nach Anspruch 1, **dadurch gekennzeichnet, dass** die Führungsabschnitte Anschrägungen oder Abrundungen aufweisen, um das Ineinanderstecken zu erleichtern.

3. Magnetverschluss nach Anspruch 1, **dadurch gekennzeichnet, dass** die Führungsabschnitte ein Spiel aufweisen, um das Ineinanderstecken zu erleichtern.

4. Magnetverschluss nach Anspruch 1, **dadurch gekennzeichnet, dass** neben dem Permanentmagneten (A,D) wenigstens ein ferromagnetischer Anker (B,C) so angeordnet ist, dass im Schließzustand der Permanentmagnet (A,D) an einem ferromagnetischen Anker (B,C) anliegt und beim Öffnen die Permanentmagnete (A,D) in eine Abstoßungsposition drehbar sind.

5. Magnetverschluss nach Anspruch 1, **dadurch gekennzeichnet, dass** die Führungsabschnitte aus ferromagnetischem Material bestehen.

6. Magnetverschluss nach Anspruch 1, **dadurch gekennzeichnet, dass** die Führungsabschnitte einen kreisförmigen Querschnitt haben.

7. Magnetverschluss nach Anspruch 1, **dadurch gekennzeichnet, dass** an dem bewegbaren Magneten eine Rückstellvorrichtung vorgesehen ist.

8. Magnetverschluss nach Anspruch 7, **dadurch gekennzeichnet, dass** die Rückstellvorrichtung eine mechanische Feder ist.

9. Magnetverschluss nach Anspruch 7, **dadurch gekennzeichnet, dass** die Rückstellvorrichtung ein auf Abstoßung gepolter Magnet ist.

10. Magnetverschluss nach Anspruch 7, **dadurch gekennzeichnet, dass** die Rückstellvorrichtung ein Gewicht ist, das in einer vorbestimmten räumlichen Ausrichtung des Magnetverschlusses auf Grund der Gewichtskraft den bewegbaren Magneten in seine Ausgangsposition drückt.

## Claims

1. Magnetic closure having two connection modules for connecting two elements to each of which one of the connection modules can be fastened, wherein at least one permanent magnet (A, B, C, D) is arranged in each of the connection modules, and wherein the magnetic attraction between the connection modules is at least weakened by rotation relative to one another, **characterized in that**
- each connection module has a tubular guide portion, wherein the guide portions are designed such that they can be plugged one inside the other and, with the magnetic closure closed, are situated in an assigned clearance of the respective other connection module, and
- the at least one permanent magnet (A, B, C, D) is arranged on the bottom of the guide portion of the respective connection module, wherein the at least one permanent magnet (C, D) is fixedly arranged in the first guide portion and the at least one permanent magnet (A, B) is movably arranged in the second guide portion in such a way that, upon closing, the permanent magnet (A, B) is automatically oriented into an attraction position with respect to the other permanent magnet (C, D).

2. Magnetic closure according to Claim 1, **characterized in that** the guide portions have bevels or rounded-off areas in order to facilitate the plugging thereof one inside the other.

3. Magnetic closure according to Claim 1, **characterized in that** the guide portions have a play in order to facilitate the plugging thereof one inside the other.

4. Magnetic closure according to Claim 1, **characterized in that,** in addition to the permanent magnet (A, D), at least one ferromagnetic armature (B, C) is arranged in such a way that, in the closed state, the permanent magnet (A, D) bears on a ferromagnetic armature (B, C) and, upon opening, the permanent magnets (A, D) can be rotated into a repulsion position.

5. Magnetic closure according to Claim 1, **characterized in that** the guide portions consist of ferromagnetic material.

6. Magnetic closure according to Claim 1, **characterized in that** the guide portions have a circular cross section.

7. Magnetic closure according to Claim 1, **characterized in that** a restoring device is provided on the movable magnet.

8. Magnetic closure according to Claim 7, **characterized in that** the restoring device is a mechanical spring.

9. Magnetic closure according to Claim 7, **characterized in that** the restoring device is a repulsion-poled magnet.

10. Magnetic closure according to Claim 7, **characterized in that** the restoring device is a weight which, in a predetermined spatial orientation of the magnetic closure, as a result of the weight force, presses the movable magnet into its initial position.

## Revendications

1. Fermeture magnétique comprenant deux modules de connexion pour la connexion de deux éléments auxquels peuvent être respectivement fixés l'un des modules de connexion, au moins un aimant permanent (A, B, C, D) étant disposé dans chacun des modules de connexion et l'attraction magnétique entre les modules de connexion étant au moins affaiblie par la rotation de l'un par rapport à autre,
**caractérisée en ce que**
- chaque module de connexion présente une partie de guidage tubulaire, les parties de guidage étant réalisées de manière à pouvoir être enfichées l'une dans l'autre et lorsque la fermeture magnétique est fermée, lesdites parties de guidages étant situées dans un évidement associé à l'autre module de connexion respectif, et
- l'au moins un aimant permanent (A, B, C, D) est disposé au fond de la partie de guidage du module de connexion respectif, l'au moins un aimant permanent (C, D) étant disposé fixement dans la première partie de guidage et l'au moins un aimant permanent (A, B) étant disposé de manière mobile dans la deuxième partie de guidage de telle sorte que l'aimant permanent (A, B), lors de la fermeture, s'oriente automatiquement dans une position d'attraction par rapport à l'autre aimant permanent (C, D) .

2. Fermeture magnétique selon la revendication 1, **caractérisée en ce que** les parties de guidage présentent des chanfreins ou des arrondis afin de faciliter l'enfichage mutuel.

3. Fermeture magnétique selon la revendication 1, **caractérisée en ce que** les parties de guidage présentent une marge afin de faciliter l'enfichage mutuel.

4. Fermeture magnétique selon la revendication 1, **caractérisée en ce qu'**à côté de l'aimant permanent (A, D) est disposée au moins une armature ferromagnétique (B, C) de telle sorte que dans l'état de fermeture, l'aimant permanent (A, D) s'applique contre une armature ferromagnétique (B, C) et que lors de l'ouverture, les aimants permanents (A, D) puisse être tournés jusque à une position de répulsion.

5. Fermeture magnétique selon la revendication 1, **caractérisée en ce que** les portions de guidage se composent d'un matériau ferromagnétique.

6. Fermeture magnétique selon la revendication 1, **caractérisée en ce que** les portions de guidage présentent une section transversale circulaire.

7. Fermeture magnétique selon la revendication 1, **caractérisée en ce qu'**un dispositif de rappel est prévu sur l'aimant mobile.

8. Fermeture magnétique selon la revendication 7, **caractérisée en ce que** le dispositif de rappel est un ressort mécanique.

9. Fermeture magnétique selon la revendication 7, **caractérisée en ce que** le dispositif de rappel est un aimant polarisé dans le sens d'une répulsion.

10. Fermeture magnétique selon la revendication 7, **caractérisée en ce que** le dispositif de rappel est un poids, qui, dans une orientation spatiale prédéterminée de la fermeture magnétique, pousse l'aimant mobile dans sa position de départ sous l'effet de la force de pesanteur.
